# EUROPÄISCHE PATENTSCHRIFT

(11) **EP 0 386 558 B1**
(45) Veröffentlichungstag und Bekanntmachung des Hinweises auf die Patenterteilung: **01.09.1993**
(21) Anmeldenummer: 90103618.6
(22) Anmeldetag: 24.02.1990
(51) Int. Cl.: B04B 5/04

(54) **Zentrifuge und Einsatzbecher**
Centrifuge and inset cup
Centrifugeuse et goblet insérable

(30) Priorität: 10.03.1989 DE 8902975 U
(43) Veröffentlichungstag der Anmeldung: 12.09.1990
(73) Patentinhaber: Firma Andreas Hettich, D-78503 Tuttlingen (DE)
(72) Erfinder: Eberle, Günter, D-7200 Tuttlingen (DE)
(74) Vertreter: Riebling, Peter, Dr.-Ing.

(56) Entgegenhaltungen:
- DE-C- 2 938 367
- FR-A- 2 150 539
- FR-A- 2 593 413
- US-A- 3 674 197

## Beschreibung

Die Erfindung betrifft eine Zentrifuge zum Zentrifugieren von Blut mit einem Einsatzbecher, in den ein Blutbeutel eingelegt werden kann, der über Verbindungsschläuche mit mindestens einem anderen Blutbeutel innerhalb der Zentrifuge in Verbindung steht, und mit einem an dem Einsatzbecher anliegenden Verdrängungskörper, der das Volumen des Einsatzbechers ändern kann.

Eine derartige Zentrifuge beschreibt die DE-29 38 367-C2. Der Einsatzbecher ist dort als einstückiger Behälter ausgebildet, wobei der Blutbeutel zumindest teilweise in den Einsatzbecher eingeführt wird und dabei Verbindungs- oder Zuführungsschläuche nach oben hin von dem Blutbeutel abragen.

Bei dieser Art von Einsatzbechern konnte insbesondere ein praller Blutbeutel nur schwer eingeführt werden und weiterhin bestand die Gefahr, daß beim Zentrifugieren die vom Blutbeutel abragenden Schläuche abknickten und möglicherweise brechen konnten.

Es ist weiterhin bekannt, Blutbeutel mit entsprechenden Halterungen lösbar an Einsatzbechern zu halten. Diese Halterungen sind aber konstruktiv relativ aufwendig und daher sind die Herstellungskosten eines derartigen Einsatzbechers relativ hoch.

Die FR-A-2 593 413 beschreibt eine Klammer zum Verschließen des oberen Endes eines Blutbeutels, die aus zwei länglichen Klammerhälften bestehen, die an einem Ende über ein Filmscharnier schwenkbar miteinander verbunden sind und die am anderen Ende über eine Rastnase mit Widerhaken lösbar geschlossen werden kann.

Ausgehend von einer Zentrifuge mit den eingangs genannten Merkmalen liegt der Erfindung die Aufgabe zugrunde, den Einsatzbecher so weiterzubilden, daß er bei geringen Herstellungskosten leichter und betriebssicherer zu bedienen ist.

Zur Lösung der gestellten Aufgabe ist die Erfindung dadurch gekennzeichnet, daß der Einsatzbecher aus zwei schwenkbaren, längs miteinander verbundenen Schalenhälften besteht, welche im oberen Bereich jeweils eine Flanschplatte angeformt aufweisen, und daß an der Oberseite der Schalenhälften eine Halterung für den zwischen diesen Schalenhälften einzulegenden Blutbeutel angeordnet ist.

Durch Aufklappen der Schalen werden sie Schalen somit geöffnet, der Blutbeutel kann eingelegt werden und wird mit seinen entsprechenden Ansatzlappen auf die an den Schalenhälften angeformte Halterung aufgesteckt.

Diese Halterung muß nicht unbedingt als Steckhalterung ausgebildet sein, sondern es kann eine einfache Klemmhalterung sein oder eine sonstige Führung die verhindert, daß die Schläuche abgeknickt werden und während des Zentrifugiervorganges brechen.
Die weitere Ausgestaltung des Einsatzbechers bzw. der Schalenteile ergibt sich aus den Unteransprüchen.

Die Erfindung wird nun anhand von Zeichnungen näher beschrieben.

Hierbei zeigt die
- Figur 1:: eine Draufsicht auf einen Einsatzbecher 1 nach der Erfindung;
- Figur 2:: den Schnitt gemäß der Linie II-II;
- Figur 3:: den Schnitt gemäß der Linie III-III in Figur 4 bei zusammengeklappten Schalenhälften;
- Figur 4:: die Draufsicht auf die aufgeklappten Schalenhälften des Einsatzbechers;
- Figur 5:: die Bodenansicht des aufgeklappten Einsatzbechers in Richtung des Pfeiles V in Figur 4.

Der Einsatzbecher 1 gemäß Figur 1 bis 5 besteht aus zwei Schalenhälften 2,3, die gelenkig miteinander über ein sogenanntes Filmscharnier 4 verbunden sind. Statt der Verwendung eines Filmscharniers sind selbstverständlich auch andere schwenkbare Befestigungen oder gelenkige Befestigungen möglich, wie z.B. angespritzte Gelenkteile, Bänder, die angenietet oder geklebt sind, und dgl. Schwenklagerungen mehr.

Aus Herstellungsgründen wird jedoch die Verwendung eines Filmscharniers bevorzugt, weil ein derartiger Einsatzbecher als integrales Teil im Spritzgruß-Verfahren hergestellt wird und insbesondere aus einem schlagzähen, verschleißfesten Kunststoffmaterial besteht.

Der Einsatzbecher weist hierbei einen Innenraum 5 auf, in den dann der Blutbeutel eingesteckt wird. Der Kunststoff, der bevorzugt verwendet wird, ist Arnitel (PBTP = Polybutylenterephthalat).

Jede Schalenhälfte 2,3 geht in ihrem oberen Bereich in jeweils eine Flanschplatte 6,7 über, wobei im geschlossenen Zustand (Figur 2) die Flanschplatten einander gegenüberliegen.

An der einen Flanschplatte 6 sind hierbei Stehbolzen 8 angeformt, die bevorzugt aus dem gleichen Material bestehen wie das Kunststoffmaterial des Einsatzbechers selbst und werkstoffeinstückig mit diesem verbunden sind.

Statt derartiger Stehbolzen ist es jedoch auch möglich, Metallstehbolzen im Kunststoffmaterial einzuformen.

Im geschlossenen Zustand greifen die Stehbolzen der einen Flanschplatte 6 in zugeordnete langlochförmige Ausnehmungen 9 in der gegenüberliegenden Flanschplatte ein. Die Ausbildung als langlochförmige Ausnehmungen werden bevorzugt, damit beim Schließen der beiden Schalenhälften die Stehbolzen 8 ohne besondere Reibung und Anstoßen an den Rändern der Ausnehmungen in diese Ausnehmungen zum Eingriff bringbar sind.
Ein derartiger Eingriff ist beispielsweise in Figur 2 dargestellt.

An der Oberseite jeder Flanschplatte 6,7 ist jeweils ein Griffrand 10,11 angeformt, der das Ergreifen des gesamten Einsatzbechers von oben erleichtert.

Hierbei ist als weiterer Vorteil gegeben, daß der Griffrand 10,11 gleichzeitig die mechanische Stabilität der jeweiligen Flanschplatte 6,7 erhöht.

In einer Weiterbildung der vorliegenden Erfindung sind noch Verstärkungsrippen 12,13 an den Flanschplatten ansetzend gezeigt, die sich an der Oberseite der abgewinkelten Schalenhälften 2,3 abstützen. Damit ist die mechanische Stabilität der Flanschplatten 6,7 verbessert.

Die Figur 5 zeigt ferner, daß die eine Schalenhälfte 2 an ihrem Innenumfang, d.h. an ihrem umlaufenden Rand, eine umlaufende Lippe 14 aufweist, die über die lichte Öffnung 15 der anderen Schalenhälfte 3 hervorsteht (vergleiche Figur 5). Diese hervorstehende, umlaufende Lippe 14 hat den Zweck, ein genaues Zentrieren der beiden Schalenhälften 2,3 zueinander beim Schließen dieser Schalenhälften zu gewährleisten.

Dies erfolgt beim Schließen dadurch, daß zunächst die umlaufende Lippe 14 beim Aufeinandertreffen der Schalenhälften in den Innenraum der anderen Schalenhälfte eingreift und hierdurch die Schalenhälften zueinander zentriert werden und das Schließen vereinfacht wird.

Im übrigen entspricht der Profilquerschnitt 16 des jeweiligen Einsatzbechers 1 genau dem lichten Profil des Zentrifugenbechers (metallenes Zentrifugengehänge), in welches der Einsatzbecher eingesetzt wird.

Der Einsatzbecher paßt also formschlüssig und mit relativ geringem Spiel in die lichte Öffnung eines Zentrifugengehänges hinein.

Weitere Vorteile der vorliegenden Erfindung sind also, daß man mit Verwendung eines neuerungsgemäßen Einsatzbechers die Blutbeutel nun bei geöffnetem Einsatzbecher in den Einsatzbecher hineinbringt, den Einsatzbecher dann sauber schließen kann und den so fertig geschlossenen Einsatzbecher in die lichte Öffnung des Zentrifugengehänges ohne weiteres einsetzen kann. Es entfallen daher die vorher beschriebenen Schwierigkeiten.

Vorstehend wurde beschrieben, daß der Einsatzbecher ein bestimmtes Volumen aufweist, welches in der Regel genau an das Volumen des zu zentrifugierenden Blutbeutels angepaßt ist.

In bestimmten Anwendungsfällen kommt es jedoch vor, daß man Blutbeutel zentrifugieren will, deren Volumen wesentlich geringer ist als das Volumen des Einsatzbechers.

Hierbei ist es dann vorgesehen, daß in den Einsatzbecher hinein noch eine Hohlschale oder ein Polster eingelegt wird, welches mindestens teilweise das Volumen des Einsatzbechers ausfüllt. Diese Hohlschale oder dieses Polster wird in die eine Schalenhälfte hineingelegt, und in die andere Schalenhälfte wird dann der Blutbeutel mit verringertem Volumen eingelegt.

Nach dem Schließen dieses Einsatzbechers kommt damit die Hohlschale oder das Polster auf den Blutbeutel mit verringertem Volumen zu liegen, so daß damit der Einsatzbecher in seinem Inneren vollständig ausgefüllt ist; der Blutbeutel ist damit gestützt, wird vor dem Zusammenfallen geschützt und damit kann die Anordnung betriebssicher zentrifugiert werden.

Hierbei gibt es mehrere Ausführungsformen zur Verwendung eines derartigen Polsters in Einsatzbechern.

In einer ersten Ausführungsform kann das Polster unmittelbar in den Einsatzbecher eingeklebt sein und könnte z. B. mit Luft aufblasbar sein oder eine Flüssigkeit enthalten.

In einer anderen Ausführungsform kann das Polster werkstoffeinstückig direkt mit dem Material des Einsatzbechers verbunden sein, so daß der Innenraum des Einsatzbechers entsprechend den Erfordernissen verkleinerbar oder vergrößerbar ist.

Mit dem beschriebenen Einsatzbecher ist es also möglich, wesentlich betriebssicherer Blutbeutel verschiedenster Volumen zu zentrifugieren, wobei gleichzeitig die Schläuche und sonstigen Zuführteile sicher gehalten werden und vor dem Abknicken geschützt werden. Diese Schläuche und Zuführteile werden von den Flanschplatten mit eingeklemmt und damit erfolgt eine sichere Halterung.

Wesentlich hierbei ist, daß mehrere Beutel in diesem Einsatzbecher aufgenommen werden können, wobei das Einsetzen dieser mehreren Beutel in den Einsatzbecher leicht erfolgt und immer nur dafür gesorgt werden muß, daß der Einsatzbecher zu schließen ist; die anderen Beutel sind in der Regel leer und können irgendwie zusammengefaltet in den Einsatzbecher zusammen mit dem zu zentrifugierenden, vollen Beutel gebracht werden.

Ein Hineinstopfen dieser Mehrfachanordnung bereits schon in das Zentrifugengehänge ergibt Schwierigkeiten, weil eben diese leeren Beutel zusammen mit dem gefüllten Beutel sonst nur schwierig unterzubringen sind.

## Patentansprüche

1. Zentrifuge zum Zentrifugieren von Blut mit einem Einsatzbecher (1), in den ein Blutbeutel eingelegt werden kann, der über Verbindungsschläuche mit mindestens einem anderen Blutbeutel innerhalb der Zentrifuge in Verbindung steht, und mit einem an dem Einsatzbecher (1) anliegenden Verdrängungskörper, der das Volumen des Einsatzbechers (1) ändern kann, **dadurch gekennzeichnet**, daß der Einsatzbecher (1) aus zwei schwenkbaren, längs miteinander verbundenen Schalenhälften (2,3) besteht, welche im oberen Bereich jeweils eine Flanschplatte (6,7) angeformt aufweisen, und daß an der Oberseite der Schalenhälften (2,3) eine Halterung für den zwischen diesen Schalenhälften (2,3) einzulegenden Blutbeutel angeordnet ist.

2. Zentrifuge nach Anspruch 1, **dadurch gekennzeichnet**, daß die schwenkbare Verbindung der Schalenhälften (2,3) als Filmscharnier ausgebildet ist.

3. Zentrifuge nach Anspruch 1 oder 2, **dadurch gekennzeichnet**, daß die Schalenteile (2,3) und das Scharnier aus einem schlagzähem, verschleißfestem Kunststoffmaterial bestehen.

4. Zentrifuge nach einem der Ansprüche 1 bis 3, **dadurch gekennzeichnet**, daß die im geschlossenen Zustand des Einsatzbechers (1) einander gegenüberliegenden, den Schalenteilen (2,3) angeformten Flanschplatten (6,7) an der einen Seite (Flanschplatte 6) Stehbolzen (8) und an der anderen Seite (Flanschplatte 7) Ausnehmungen (9) aufweisen, wodurch die Flanschplatten (6,7) in Eingriff miteinander gehalten werden.

5. Zentrifuge nach einem der Ansprüche 1 bis 4, **dadurch gekennzeichnet**, daß an der Oberseite jeder Flanschplatte (6,7) jeweils ein Griffrand (10,11) angeordnet ist.

6. Zentrifuge nach einem der Ansprüche 1 bis 5, **dadurch gekennzeichnet**, daß an den Flanschplatten (6,7) Verstärkungsrippen (12,13) angeformt sind.

7. Zentrifuge nach einem der Ansprüche 1 bis 6, **dadurch gekennzeichnet**, daß an den Flanschplatten (6,7) Führungen bzw. Halterungen für Schläuche und Zuleitungen des Blutbeutels ausgebildet sind.

8. Zentrifuge nach einem der Ansprüche 1 bis 7, **dadurch gekennzeichnet**, daß die eine Schalenhälfte (2) an ihrem Innenumfang eine umlaufende Lippe (14) aufweist, welche in die lichte öffnunge (15) der anderen Schalenhälfte (3) nach Art einer überlappung eingreift.

9. Zentrifuge nach einem der Ansprüche 1 bis 8, **dadurch gekennzeichnet**, daß im Einsatzbecher (1) an einer Schalenhälfte (2,3) zusätzlich eine Hohlschale oder ein Polster angeordnet ist, um das Fassungsvermögen des Einsatzbechers (1) an Blutbeutel geringeren Volumens anzupassen.

10. Zentrifuge nach Anspruch 9, **dadurch gekennzeichnet**, daß das Polster in den Einsatzbecher (1) eingeklebt vorgesehen und mit Luft aufblasbar ausgebildet ist oder eine Flüssigkeit enthält.

11. Zentrifuge nach Anspruch 9, **dadurch gekennzeichnet**, daß das Polster werkstoffeinstückig mit dem Material des Einsatzbechers (1) verbunden ist.

## Claims

1. A centrifuge for centrifuging blood having an insertion cup (1) into which a blood bag ran be inserted, which communicates by way of flexible connection tubes with at least one other blood bag inside the centrifuge, and having a displacement body which butts against the insertion cup (1) and which ran vary the volume of the insertion cup (1), characterised in that the insertion cup (1) consists of two pivoted dish halves (2, 3) which are connected lengthwise to one another and which in the upper region in each case have a flange plate (6, 7) integrally formed thereon, and in that arranged at the upper side of the dish halves (2, 3) is a holder for the blood bag that is to be inserted between these dish halves (2, 3).

2. A centrifuge according to claim 1, characterised in that the pivoted connection of the dish halves (2, 3) is designed as a film hinge.

3. A centrifuge according to claim 1 or 2, characterised in that the dish parts (2, 3) and the hinge consist of an impart-tough and wear-resistant plastics material.

4. A centrifuge according to any one of claims 1 to 3, characterised in that the flange plates (6, 7) which are integrally formed on the dish parts (2, 3) and which lie opposite one another in the closed state of the insertion cup (1) at the one side ( flange plate 6 ) have stay bolts (8) and at the other side ( flange plate 7 ) have recesses (9), whereby the flange plates (6, 7) are held in engagement with one another.

5. A centrifuge according to any one of claims 1 to 4, characterised in that in each case a grip edge (10, 11) is arranged on the upper side of each flange plate (6, 7).

6. A centrifuge according to any one of claims 1 to 5, characterised in that reinforcing ribs (12, 13) are integrally formed on the flange plates (6, 7).

7. A centrifuge according to any one of claims 1 to 6, characterised in that guides or holders for flexible tubes and supply pipes of the bloods bag are formed on the flange plates (6, 7).

8. A centrifuge according to any one of claims 1 to 7, characterised in that the one dish half (2) has on its inner circumference a circumferential lip (14) which engages into the clear aperture (15) of the other dish half (3) in the manner of an overlap.

9. A centrifuge according to any one of claims 1 to 8, characterised in that additionally a hollow dish or a pad is arranged in the insertion cup (1) on one dish half (2, 3), in order to adapt the capacity of the insertion cup (1) to blood bags of smaller volume.

10. A centrifuge according to claim 9, characterised in that the pad is provided bonded into the insertion cup (1) and is designed so as to be inflatable with air or contains a liquid.

11. A centrifuge according to claim 9, characterised in that the pad is connected materially in one piece to the material of the insertion cup (1).

## Revendications

1. Centrifugeuse pour centrifuger du sang, comportant un gobelet intégré (1) dans lequel peut être placé un sachet de sang relié, à l'intérieur de la centrifugeuse, à un ou plusieurs autres sachets de sang par l'intermédiaire de tuyaux de raccordement, et un organe de déplacement appliqué contre le gobelet intégré (1), qui peut modifier le volume de celui-ci, caractérisée en ce que le gobelet intégré (1) se compose de deux demi-coquilles (2, 3) pivotantes reliées entre elles longitudinalement, qui comportent chacune, rapportée dans leur zone supérieure, une plaque formant collerette (6, 7), et en ce qu'il est prévu, au niveau du côté supérieur des demi-coquilles (2, 3), une attache pour le sachet de sang à placer entre celles-ci.

2. Centrifugeuse selon la revendication 1, caractérisée en ce que la liaison pivotante des deux demi-coquilles (2, 3) est conçue comme une charnière en forme de film.

3. Centrifugeuse selon la revendication 1 ou 2, caractérisée en ce que les éléments de coquille (2, 3) et la charnière se composent d'une matière plastique résistante aux chocs et à l'usure.

4. Centrifugeuse selon l'une des revendications 1 à 3, caractérisée en ce que les plaques formant collerettes (6, 7) qui sont rapportées sur les éléments de coquilles (2, 3) et qui, en position fermée du gobelet intégré (1), se font face, comportent d'un côté (plaque formant collerette 6) des boulons (8), et de l'autre côté (plaque formant collerette 7), des cavités (9), les plaques (6, 7) pouvant ainsi être maintenues en prise l'une avec l'autre.

5. Centrifugeuse selon l'une des revendications 1 à 4, caractérisée en ce qu'il est prévu, sur le côté supérieur de chaque plaque formant collerette (6, 7), un bord de préhension (10, 11).

6. Centrifugeuse selon l'une des revendications 1 à 5, caractérisée en ce que des nervures de renforcement (12, 13) sont rapportées sur les plaques formant collerettes (6, 7).

7. Centrifugeuse selon l'une des revendications 1 à 6, caractérisée en ce que des guidages ou des attaches sont prévus sur les plaques formant collerettes (6, 7) pour des tuyaux et des conduites d'amenée du sachet de sang.

8. Centrifugeuse selon l'une des revendications 1 à 7, caractérisée en ce que l'une (2) des demi-coquilles présente, sur sa circonférence intérieure, une lèvre circulaire (14) qui vient en prise dans l'ouverture (15) de l'autre demi-coquille (3) à la manière d'un chevauchement.

9. Centrifugeuse selon l'une des revendications 1 à 8, caractérisée en ce qu'il est également prévu, dans le gobelet intégré (1), au niveau d'une demi-coquille (2, 3), une coquille creuse ou un coussin afin d'adapter la capacité du gobelet intégré (1) à des sachets de sang de faible volume.

10. Centrifugeuse selon la revendication 9, caractérisée en ce que le coussin prévu est collé dans le gobelet intégré (1) et est conçu pour pouvoir être gonflé d'air ou contient un liquide.

11. Centrifugeuse selon la revendication 9, caractérisée en ce que le coussin est relié d'une seule pièce au matériau du gobelet intégré (1).
